# FASCICULE DE BREVET EUROPEEN

(11) **EP 0 641 983 B1**
(45) Date de publication et mention de la délivrance du brevet: **16.04.1997**
(21) Numéro de dépôt: 94401839.9
(22) Date de dépôt: 10.08.1994
(51) Int. Cl.: F25J 3/04

(54) **Procédé et installation de production d'oxygène et/ou d'azote gazeux sous pression**
Verfahren und Einrichtung zur Herstellung von gasförmigem Sauerstoff und/oder Stickstoff unter Druck
Process and installation for the production of gaseous oxygen and/or nitrogen under pressure

(30) Priorité: 01.09.1993 FR 9310417
(43) Date de publication de la demande: 08.03.1995
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Guillard, Alain, F-75016 Paris (FR); Rieth, Norbert, F-75014 Paris (FR)
(74) Mandataire: Mercey, Fiona Susan

(56) Documents cités:
- FR-A- 2 674 011

## Description

La présente invention est relative à un procédé de production d'oxygène gazeux et/ou d'azote gazeux sous pression, du type dans lequel :
- on distille de l'air dans une double colonne de distillation comprenant une colonne basse pression fonctionnant sous une pression dite basse pression, et une colonne moyenne pression fonctionnant sous une pression dite moyenne pression ;
- on comprime la totalité de l'air à distiller jusqu'à au moins une haute pression d'air nettement supérieure à la moyenne pression ;
- on refroidit l'air comprimé dans une ligne d'échange thermique jusqu'à une température intermédiaire, et on en détend une partie dans une turbine avant de l'introduire dans la colonne moyenne pression ;
- on liquéfie l'air non turbiné dans la ligne d'échange thermique, puis on l'introduit, après détente, dans la double colonne ; et
- on amène au moins un produit liquide soutiré de la double colonne à la pression de production, et on vaporise ce produit liquide dans la ligne d'échange thermique par échange de chaleur avec l'air, la température de liquéfaction de l'air étant inférieure à la température de vaporisation du produit liquide.

Les pressions dont il est question dans le présent mémoire sont des pressions absolues. De plus, l'expression "liquéfaction" doit être entendue au sens large, c'est-à-dire incluant la pseudo-liquéfaction dans le cas de pressions supercritiques.

Un procédé du type ci-dessus est décrit dans FR-A-2.674.011. Dans ce procédé, la production gazeuse sous pression s'accompagne inévitablement d'une production de liquide, laquelle n'est pas souhaitable dans toutes les applications industrielles.

L'invention a pour but de permettre une réduction de la production de liquide pour une capacité de production donnée d'oxygène et/ou d'azote gazeux sous pression, ce sans augmentation de l'énergie spécifique de chaque production.

A cet effet, l'invention a pour objet un procédé du type précité, caractérisé en ce qu'on ne détend ladite partie de l'air que jusqu'à une pression intermédiaire, on réchauffe partiellement l'air turbiné dans la ligne d'échange thermique par échange de chaleur avec de l'air qui se refroidit, puis on le détend dans une seconde turbine jusqu'à la moyenne pression et on l'introduit dans la colonne moyenne pression.

Dans des modes de mise en oeuvre de ce procédé :
- ladite température intermédiaire est inférieure, notamment d'environ 10°C, à la température de vaporisation dudit produit liquide ;
- la température d'admission de la seconde turbine est voisine du genou de liquéfaction de l'air.

L'invention a également pour objet une installation destinée à la mise en oeuvre d'un tel procédé. Cette installation, du type comprenant une colonne basse pression fonctionnant sous une pression dite basse pression, et une colonne moyenne pression fonctionnant sous une pression dite moyenne pression ; des moyens de compression pour amener la totalité de l'air à distiller à au moins une haute pression nettement supérieure à la moyenne pression, ces moyens comprenant un compresseur principal d'air ; des moyens de soutirage de la double colonne et de pompage d'au moins un produit liquide résultant de la distillation ; une ligne d'échange thermique mettant en relation d'échange thermique l'air et ledit produit liquide ; et une turbine de détente d'une partie de cet air, l'admission de cette turbine étant reliée à un point intermédiaire de la ligne d'échange thermique, est caractérisée en ce que la ligne d'échange thermique comprend des passages de réchauffement partiel dont l'entrée est reliée à l'échappement de ladite turbine, et en ce que l'installation comprend une seconde turbine de détente dont l'admission est reliée à la sortie de ces passages de réchauffement et dont l'échappement est relié à la colonne moyenne pression.

Suivant des modes particuliers de réalisation de cette installation :
- les deux turbines sont calées sur le même arbre;
- l'arbre des deux turbines est solidaire de la roue d'une soufflante de surpression de l'air issu du compresseur principal d'air.

Un exemple de mise en oeuvre de l'invention va maintenant être décrit en regard du dessin annexé, dont la figure unique représente schématiquement une installation de production d'oxygène gazeux sous pression conforme à l'invention.

L'installation représentée au dessin est destinée à produire de l'oxygène gazeux sous une haute pression de 10 à 100 bars environ, de l'oxygène liquide et de l'azote liquide.

Cette installation comprend essentiellement: un compresseur principal d'air 1; un pré-refroidisseur 2; un appareil 3 d'épuration par adsorption; un ensemble soufflante-turbines comprenant une soufflante 4 et deux turbines 5, 6 dont les roues sont calées sur le même arbre; un réfrigérant atmosphérique ou à eau 7 pour la soufflante; une ligne d'échange thermique 8; une double colonne de distillation 9 comprenant une colonne moyenne pression 10 et une colonne basse pression 11 couplées par un vaporiseur- condenseur 12 qui met en relation d'échange thermique l'azote de tête de la colonne 10 et l'oxygène liquide de cuve de la colonne 11; une pompe d'oxygène liquide 13; un stockage 14 d'oxygène liquide à la pression atmosphérique; un stockage 15 d'azote liquide à la pression atmosphérique; un pot séparateur 16; et un sous-refroidisseur 17.

En fonctionnement, la colonne 11 est sous une pression légèrement supérieure à la pression atmosphérique et la colonne 10 sous la pression correspondante de 5 à 6 bars environ.

La totalité de l'air à distiller est comprimé en 1, pré-refroidi en 2 vers + 5 à + 20°C, épuré en eau et en C02 en 3 et surpressé en 4 à la haute pression. Après pré-refroidissement en 7 puis refroidissement partiel dans des passages 18 de la ligne d'échange thermique jusqu'à une température intermédiaire T1, une partie de l'air sous la haute pression poursuit son refroidissement dans des passages 19 de la ligne d'échange thermique, est liquéfiée puis divisée en deux fractions. Chaque fraction est détendue dans une vanne de détente respective 20, 21, puis introduite dans la colonne 10, 11 respective.

A la température T1, le reste de l'air sous la haute pression est sorti de la ligne d'échange thermique, turbiné en 5 à une pression intermédiaire, réintroduit dans la ligne d'échange thermique, réchauffé partiellement dans des passages 22 de celle-ci, jusqu'à une température intermédiaire T2 qui peut être ou non égale à T1, sorti de nouveau de la ligne d'échange thermique, turbiné en 6 à la moyenne pression et introduit en cuve de la colonne 10.

On peut notamment choisir T1 inférieure d'environ 10°C à la température de vaporisation de l'oxygène, et T2 voisine du genou de liquéfaction de l'air sous la haute pression, ce genou étant au-dessous de la température de vaporisation de l'oxygène et également au-dessous de T1.

De façon habituelle, du "liquide riche" (air enrichi en oxygène) soutiré en cuve de la colonne 10 et du "liquide pauvre" (azote à peu près pur) soutiré dans la région supérieure de cette colonne sont, après sous-refroidissement en 17 et détente dans des vannes de détente respectives 22 et 23, introduits à un niveau intermédiaire et en tête, respectivement, de la colonne 11.

De l'oxygène liquide est soutiré en cuve de la colonne 11. Une fraction va directement dans le stockage 15, via une conduite 24, tandis que le reste est amené par la pompe 13 à la haute pression de production désirée, puis vaporisé et réchauffé à la température ambiante dans des passages 25 de la ligne d'échange thermique avant d'être récupéré via une conduite 26.

Par ailleurs, de l'azote liquide sous la moyenne pression, soutiré en tête de la colonne 10, est sous-refroidi en 17, détendu à la pression atmosphérique dans une vanne de détente 27, et introduit dans le pot séparateur 16. La phase liquide est envoyée dans le stockage 15, tandis que la phase vapeur est réunie à l'azote impur de tête de la colonne 11, puis le mélange est réchauffé en 17 puis dans des passages 28 de la ligne d'échange thermique et évacué de l'installation en tant que gaz résiduaire WN2 via une conduite 29.

Des calculs effectués sur la base d'une production de 248 tonnes par jour d'oxygène à 99,5% de pureté sous 40 bars, ont montré qu'on pouvait abaisser la haute pression d'air à 25,5 bars, contre 30 bars pour la configuration à une seule turbine du FR-A-2 674 011 précité. Dans les mêmes conditions, le ratio liquide/capacité de séparation en oxygène passe de 30% à 22%, et l'énergie spécifique de chaque production reste inchangée.

L'invention s'applique également à la production d'azote gazeux sous haute pression, porté par une pompe (non représentée) à la haute pression désirée puis vaporisé dans la ligne d'échange thermique, et/ou à la production d'oxygène et/ou d'azote sous plusieurs pressions, en utilisant plusieurs hautes pressions d'air.

## Revendications

1. Procédé de production d'oxygène gazeux et/ou d'azote gazeux sous pression, du type dans lequel :
- on distille de l'air dans une double colonne de distillation (9) comprenant une colonne basse pression (11) fonctionnant sous une pression dite basse pression, et une colonne moyenne pression (10) fonctionnant sous une pression dite moyenne pression ;
- on comprime (en 1, 4) la totalité de l'air à distiller jusqu'à au moins une haute pression d'air nettement supérieure à la moyenne pression ;
- on refroidit l'air comprimé dans une ligne d'échange thermique (8) jusqu'à une température intermédiaire (T1), et on en détend une partie dans une première turbine (5) avant de l'introduire dans la colonne moyenne pression (10) ;
- on liquéfie l'air non turbiné dans la ligne d'échange thermique, puis on l'introduit, après détente (en 20, 21), dans la double colonne ; et
- on amène (en 13) au moins un produit liquide soutiré de la double colonne à la pression de production, et on vaporise ce produit liquide dans la ligne d'échange thermique (8) par échange de chaleur avec l'air, la température de liquéfaction de l'air étant inférieure à la température de vaporisation du produit liquide, caractérisé en ce qu'on ne détend ladite partie de l'air que jusqu'à une pression intermédiaire, on réchauffe partiellement (en 22) l'air turbiné dans la ligne d'échange thermique par échange de chaleur avec de l'air qui se refroidit, puis on le détend dans une seconde turbine (6) jusqu'à la moyenne pression et on l'introduit dans la colonne moyenne pression.

2. Procédé suivant la revendication 1, caractérisé en ce que la température intermédiaire (T1) est inférieure, notamment d'environ 10°C, à la température de vaporisation dudit produit liquide.

3. Procédé suivant la revendication 1 ou 2, caractérisé en ce que la température (T2) d'admission de la seconde turbine est voisine du genou de liquéfaction de l'air.

4. Procédé suivant l'une des revendications précédentes dans lequel l'air détendu dans la première turbine (5) est ensuite réchauffé par échange de chaleur avec l'air non turbiné destiné à la liquéfaction.

5. Installation de production d'oxygène gazeux et/ou d'azote gazeux sous pression, du type comprenant une double colonne de distillation (9) comprenant une colonne basse pression (11) fonctionnant sous une pression dite basse pression, et une colonne moyenne pression (10) fonctionnant sous une pression dite moyenne pression, ces moyens comprenant un compresseur principal d'air (1); des moyens de compression (1, 4) pour amener la totalité de l'air à distiller à au moins une haute pression nettement supérieure à la moyenne pression ; des moyens (13) de soutirage de la double colonne et de pompage d'au moins un produit liquide résultant de la distillation ; une ligne d'échange thermique (8) mettant en relation d'échange thermique l'air et ledit produit liquide ; et une turbine (5) de détente d'une partie de cet air, l'admission de cette turbine étant reliée à un point intermédiaire de la ligne d'échange thermique, caractérisée en ce que la ligne d'échange thermique (8) comprend des passages de réchauffement partiel (22) dont l'entrée est reliée à l'échappement de ladite turbine (5), et en ce que l'installation comprend une seconde turbine de détente (6) dont l'admission est reliée à la sortie de ces passages de réchauffement et dont l'échappement est relié à la colonne moyenne pression (10).

6. Installation suivant la revendication 5, caractérisée en ce que les deux turbines (5, 6) sont calées sur le même arbre.

7. Installation suivant la revendication 6, caractérisée en ce que l'arbre des deux turbines (5, 6) est solidaire de la roue d'une soufflante (4) de surpression de l'air issu du compresseur principal d'air (1).

## Patentansprüche

1. Verfahren zur Herstellung von gasförmigem Sauerstoff und/oder gasförmigem Stickstoff unter Druck, bei dem:
- Luft in einer Doppel-Destillationskolonne (9) destilliert wird, die eine Niederdruckkolonne (11), die unter einem Druck arbeitet, der Niederdruck genannt wird, und eine Mitteldruckkolonne (10), die unter einem Druck arbeitet, der Mitteldruck genannt wird, umfaßt;
- die gesamte zu destillierende Luft auf zumindest einen hohen Druck, der deutlich höher ist als der Mitteldruck, verdichtet wird (bei 1, 4);
- die verdichtete Luft in einer Wärmeaustauschleitung (8) auf eine Zwischentemperatur (T1) abgekühlt wird und ein Teil davon in einer ersten Turbine (5) vor Einleiten in die Mitteldruckkolonne (10) entspannt wird;
- die nicht durch die Turbine geleitete Luft in der Wärmeaustauschleitung verflüssigt wird, dann nach Entspannung (bei 20, 21) in die Doppelkolonne eingeleitet wird; und
- zumindest ein aus der Doppelkolonne entnommenes flüssiges Produkt auf den Produktionsdruck gebracht wird (bei 13) und dieses flüssige Produkt in der Wärmeaustauschleitung (8) durch Wärmeaustausch mit der Luft verdampft wird, wobei die Verflüssigungatemperatur der Luft niedriger ist als die Verdampfungstemperatur des flüssigen Produkts, dadurch gekennzeichnet, daß der genannte Teil der Luft nur bis zu einem Zwischendruck entspannt wird, die durch die Turbine geleitete Luft in der Wärmeaustauschleitung durch Wärmeaustausch mit Luft, die sich abkühlt, teilweise erwärmt wird (bei 22), dann in einer zweiten Turbine (6) auf den Mitteldruck entspannt wird und in die Mitteldruckkolonne eingeleitet wird.

2. Verfahren nach Anspruch 1, dadurch gekennzeichnet, daß die Zwischentemperatur (T1) niedriger ist, insbesondere um etwa 10°C, als die Verdampfungstemperatur des genannten flüssigen Produkts.

3. Verfahren nach Anspruch 1 oder 2, dadurch gekennzeichnet, daß die Eintrittstemperatur (T2) der zweiten Turbine in der Nähe des Verflüssigungspunktes der Luft liegt.

4. Verfahren nach einem der vorangehenden Ansprüche, bei dem die in der ersten Turbine (5) entspannte Luft anschließend durch Wärmeaustausch mit der nicht durch die Turbine geleiteten Luft, die zur Verflüssigung vorgesehen ist, erwärmt wird.

5. Vorrichtung zur Herstellung von gasförmigem Sauerstoff und/oder gasförmigem Stickstoff unter Druck, umfassend eine Doppel-Destillationskolonne (9), die eine Niederdruckkolonne (11), die unter einem Druck arbeitet, der Niederdruck genannt wird, und eine Mitteldruckkolonne (10), die unter einem Druck arbeitet, der Mitteldruck genannt wird, umfaßt, wobei diese Vorrichtungen einen Lufthauptverdichter (1), Verdichtungsvorrichtungen (1, 4), um die gesamte zu destillierende Luft auf zumindest einen hohen Druck, der deutlich höher ist als der Mitteldruck, zu bringen, Vorrichtungen (13) zum Entnehmen zumindest eines nach der Destillation erhaltenen flüssigen Produkts aus der Doppelkolonne und Pumpvorrichtungen dafür, eine Wärmeaustauschleitung (8), die die Luft und das flüssige Produkt in Wärmeaustausch bringt, und eine Turbine (5) zur Entspannung eines Teils dieser Luft umfassen, wobei der Einlaß dieser Turbine mit einem Zwischenpunkt der Wärmeaustauschleitung verbunden ist, dadurch gekennzeichnet, daß die Wärmeaustauschleitung (8) Durchlässe (22) zum teilweisen Erwärmen umfaßt, deren Einlaß mit der Austrittsöffnung der genannten Turbine (5) verbunden ist, und dadurch gekennzeichnet, daß die Vorrichtung eine zweite Turbine (6) zur Entspannung umfaßt, deren Eintrittsöffnung mit dem Auslaß dieser Durchlässe zum Erwärmen verbunden ist und deren Austrittsöffnung mit der Mitteldruckkolonne (10) verbunden ist.

6. Vorrichtung nach Anspruch 5, dadurch gekennzeichnet, daß die beiden Turbinen (5, 6) auf derselben Welle sitzen.

7. Vorrichtung nach Anspruch 6, dadurch gekennzeichnet, daß die Welle der beiden Turbinen (5, 6) mit dem Rad eines Verdichters (4) zur Nachverdichtung der aus dem Lufthauptverdichter (1) austretenden Luft starr verbunden ist.

## Claims

1. Process for producing gaseous oxygen and/or gaseous nitrogen under pressure, of the type in which :
- air is distilled in a double distillation column (9) comprising a low pressure column (11) operating at a pressure referred to as the low pressure, and a medium pressure column (10) operating at a pressure referred to as the medium pressure;
- all the air to be distilled is compressed (in 1, 4) to at least one high air pressure appreciably greater than the medium pressure;
- the compressed air is cooled in a heat exchange line (8) to an intermediate temperature (T1) and part is expanded in a first turbine (5) before introducing it into the medium pressure column (10);
- the non-turbined air is liquefied in the heat exchange line and then introduced, after expansion (in 20, 21), in the double column; and
- at least one liquid product withdrawn from the double column is brought (in 13) to the production pressure and this liquid product is vaporised in the heat exchange line (8) by heat exchange with air, the liquefaction temperature of the air being less than the vaporization temperature of the liquid product, characterized in that the said part of the air is expanded only to an intermediate pressure, the turbined air is partially reheated (in 22) in the heat exchange line by heat exchange with the air which is cooled, it is then expanded in a second turbine (6) to the medium pressure and introduced into the medium pressure column.

2. Process according to claim 1, characterized in that the intermediate temperature (T1) is less than, more particularly about 10°C less than, the vaporization temperature of the said liquid product.

3. Process according to claim 1 or 2, characterized in that the inlet temperature (T2) of the second turbine is close to the liquefaction step of air.

4. Process according to one of the preceding claims in which air expanded in the first turbine (5) is then reheated by heat exchange with the non-turbined air intended to be liquefied.

5. Installation for producing gaseous oxygen and/or gaseous nitrogen under pressure, of the type comprising a double distillation column (9) comprising a low pressure column (11) operating at a pressure referred to as the low pressure, and a medium pressure column (10) operating at a pressure referred to as the medium pressure, these means comprising a principal air compressor (1); means of compression (1, 4) for bringing all the air to be distilled to at least one high pressure appreciably higher than the medium pressure; means (13) for withdrawing at least one liquid product resulting from distillation from the double column and pumping it; a heat exchange line (8) putting the air and the said liquid product into a heat exchange relationship; and a turbine (5) for expanding part of this air, the inlet of this turbine being connected to an intermediate point of the heat exchange line, characterized in that the heat exchange line (8) comprises partial reheating passages (22) of which the inlet is connected to the exhaust from the said turbine (5), and in that this installation comprises a second expansion turbine (6) the inlet of which is connected to the outlet from these reheating passages and the exhaust of which is connected to the medium pressure column (10).

6. Installation according to claim 5, characterized in that the two turbines (5, 6) are attached to the same shaft.

7. Installation according to claim 6, characterized in that the shaft of the two turbines (5, 6) is firmly attached to the wheel of a blower (4) for boosting the pressure of the air coming from the principal air compressor (1).
